# FASCICULE DE BREVET EUROPEEN

(11) **EP 0 602 538 B1**
(45) Date de publication et mention de la délivrance du brevet: **04.06.1997**
(21) Numéro de dépôt: 93119829.5
(22) Date de dépôt: 09.12.1993
(51) Int. Cl.: H01H 36/00, H01H 1/66, H01H 11/06, H05K 3/46

(54) **Contacteur "reed" et procédé de fabrication de microstructures métalliques tridimensionnelles suspendues**
Schutzrohrschalter und Herstellungsverfahren für aufgehängte dreidimensionale metallische Mikrostrukturen
Reed switch and manufacturing process for suspended three-dimensional metallic microstructures

(30) Priorité: 15.12.1992 FR 9215213; 02.07.1993 CH 1991/93
(43) Date de publication de la demande: 22.06.1994
(73) Titulaire: ASULAB S.A., CH-2501 Bienne (CH)
(72) Inventeur: Bornand, Etienne, CH-2017 Boudry (CH); Simon, Jean-Luc, CH-2000 Neuchâtel (CH)
(74) Mandataire: de Montmollin, Henri

(56) Documents cités:
- EP-A- 0 337 331
- EP-A- 0 459 665
- WO-A-88/04877
- DD-A- 248 454
- DE-U- 7 503 795
- US-A- 4 899 439
- US-A- 4 915 983
- US-A- 4 920 639

## Description

La présente invention concerne un contacteur dit "à tiges" ou "reed", c'est-à-dire un contacteur comportant une enceinte fermée à l'intérieur de laquelle sont montées deux tiges ou poutres conductrices reliées respectivement à deux moyens de connexion électriques accessibles de l'extérieur de ladite enceinte, et des moyens de rappel pour, en l'absence d'un champ magnétique, rappeler les tiges vers une position de repos dans laquelle leurs parties distales sont séparées l'une de l'autre par un espace. Les tiges ou poutres étant en outre au moins partiellement réalisées dans un matériau ayant une susceptibilité magnétique élevée de manière à ce qu'en présence d'un champ magnétique extérieur d'intensité suffisante, leurs parties distales soient amenées en contact l'une avec l'autre établissant ainsi un contact électrique entre lesdits deux moyens de connexion.

L'invention concerne également deux procédés de fabrication par méthode galvanique de microstructures tridimensionnelles métalliques suspendues au-dessus d'un substrat, et notamment du contacteur "reed" ci-dessus.

On connaît déjà des contacteurs du type décrit ci-dessus, les contacteurs "reed" ou "à tiges" sont en effet des composants électriques courants disponibles dans le commerce. Ils sont le plus souvent destinés à être utilisés dans des relais en association avec une bobine pouvant produire un champ magnétique. Un tel relais constitué d'un contacteur "reed" et d'une bobine est appelé un relais "reed".

Les contacteurs connus sont le plus souvent constitués de deux tiges en acier ferromagnétiques de petit diamètre disposées dans le prolongement l'une de l'autre et maintenues solidaires l'une de l'autre par fixation chacune dans l'une des deux extrémités d'une ampoule de verre creuse de forme généralement cylindrique.

Les deux tiges d'acier traversent les deux parois dans lesquelles elles sont respectivement fixées et leurs extrémités se dégagent de la paroi intérieure et s'étendent en regard l'une de l'autre en porte-à-faux à l'intérieur de l'enceinte de verre. Les extrémités des tiges d'acier sont en outre laminées dans la forme de deux lames flexibles dont les extrémités se croisent. En position de repos, c'est-à-dire notamment en l'absence de champ magnétique extérieur, un espace de quelques dixièmes de millimètres sépare les deux lames l'une de l'autre. En présence d'un champ magnétique extérieur d'intensité suffisante ayant une composante parallèle à l'orientation des deux tiges, celles-ci vont se magnétiser. Les deux tiges étant disposées sensiblement dans le prolongement l'une de l'autre, elle vont se magnétiser dans le même sens et les extrémités libres des deux tiges vont devenir respectivement un pôle nord et un pôle sud. Cela entraînera l'apparition d'une force magnétique attractive entre ces deux extrémités qui vont en conséquence être amenées et maintenues en contact l'une avec l'autre tant que subsistera le champ magnétique extérieur.

Bien que donnant pleine satisfaction dans de nombreuses applications, de tels contacteurs présentent l'inconvénient d'être trop grands pour certaines autres applications. Parmi ces applications on peut citer en particulier les détecteurs de fin de course pour diverses applications microtechniques. Les dimensions extérieures d'un tel contacteur sont en effet typiquement d'environ 15 mm pour la longueur de l'ampoule cylindrique en verre et de 2 à 3 mm pour le diamètre de celle-ci. Les deux lames en alliage magnétique quant à elles ont typiquement un diamètre avant laminage de 0,5 mm. Il n'est pas possible de réduire beaucoup les dimensions d'une construction comme celle qui vient d'être décrite. En effet, il est en particulier nécessaire qu'à mesure que les dimensions du contacteur se réduisent, la précision avec laquelle est déterminée la position relative des deux tiges augmente en proportion. Si ce n'était pas le cas, les extrémités distales des deux tiges risqueraient soit de se toucher en permanence soit d'être séparées par un espace trop grand pour autoriser la fermeture du contact même en présence d'un champ magnétique élevé. Dans les contacteurs "reed" connus, les deux tiges sont, comme nous l'avons dit, maintenues solidaires l'une de l'autre par fixation dans la paroi de l'enceinte dans laquelle elles sont enfermées et c'est cette fixation qui détermine leur position relative. L'ampoule de verre servant d'enceinte étant réalisée par façonnage du verre, les tolérances de fabrication sont trop importantes et il est presque impossible d'obtenir un positionnement relatif des deux tiges dont la précision serait meilleure que les quelques dixièmes de millimètres.

Dans le brevet DD 248 454 (qui décrit un contacteur selon le préambule de la revendication 1), il est proposé de fabriquer un contacteur électromagnétique de petites dimensions en créant un contact fixe par micro usinage d'une plaquette de silicium, le contact mobile en un matériau ferromagnétique étant ensuite assemblé au-dessus de la plaquette. Cette opération d'assemblage constitue nécessairement une limitation à la réduction des dimensions du contacteur.

La présente invention a donc pour but de pallier les inconvénients qui viennent d'être décrits en fournissant un contacteur "reed" de très petite dimension qui soit au moins aussi fiable que les contacteurs "reed" connus.

L'invention à également pour but de fournir un procédé pour la fabrication d'un tel contacteur.

Ainsi, l'invention a pour objet un contacteur selon la revendication 1.

Les deux poutres ou lames de contact étant, selon la présente invention, solidaires d'un plan de base et non plus de la paroi d'une ampoule, leur positionnement relatif est beaucoup plus précis. De plus, la construction conforme à l'invention qui vient d'être décrite se prête à une fabrication par micro-usinage à l'aide de couches sacrificielles et plus particulièrement par une technique faisant appel à des opérations de dépôt galvanique, et notamment à l'aide du procédé objet de la présente invention.

La présente invention a en effet également pour objet des procédés de fabrication d'un contacteur selon l'invention, comme défini aux revendications 3 à 6.

Selon le procédé de la revendication 3, une couche de photorésist donnée rempli d'abord une fonction de "moule" ou de "masque" pour la croissance galvanique puis dans un deuxième temps dans l'hypothèse où une nouvelle couche de photorésist est déposée sur la première, elle remplit le rôle de couche sacrificielle. La même couche remplissant successivement la fonction de "moule" et celle de couche sacrificielle le procédé se prête à une répétition itérative pour réaliser des structures comportant un nombre quelconque de couches.

Avec le procédé selon la revendication 5, comme avec le procédé selon la revendication 3, une même couche de photorésist peut jouer à la fois, d'une part, le rôle de moule ou de masque pour la croissance galvanique et, d'autre part, le rôle de couche sacrificielle. En outre, la métallisation recouvrant une couche de photorésist configuré étant, selon ce dernier procédé, en contact direct avec une zone conductrice découverte (c.f. point C), cette métallisation se trouve en contact électrique avec la zone conductrice inférieure sans qu'il soit nécessaire de prévoir un bloc de métal pour la relier à celle-ci. Cette dernière caractéristique permet de supprimer au moins une étape de dépôt galvanique, par rapport à ce qui est nécessaire avec le premier procédé.

Mais d'autres caractéristiques et avantages de l'invention apparaîtront à la lecture de la description détaillée qui suit donnée à titre d'exemple et prise en référence aux figures annexées sur lesquelles :
- la figure 1 est une vue de côté en coupe d'un contacteur "reed" selon un premier mode de réalisation de la présente invention;
- la figure 2 est une vue de dessus en coupe prise selon II-II de la figure 1;
- les figures 3 à 18 sont des vues de côté en coupe du contacteur de la figure 1 à diverses étapes de sa fabrication selon un mode particulier de mise en oeuvre du premier procédé objet de la présente invention;
- les figures 19 à 20 sont des vues en coupe de côté et de dessus respectivement d'un contacteur "reed" selon un deuxième mode de réalisation de la présente invention;
- la figure 21 est une vue partiellement arrachée en perspective d'un contacteur "reed" selon un troisième mode de réalisation de la présente invention;
- les figures 22 à 33 sont des vues de côté en coupe d'un contacteur selon la présente invention à diverses étapes de sa fabrication selon un mode particulier de mise en oeuvre du deuxième procédé objet de la présente invention.

En se référant maintenant aux figures 1 et 2, qui représentent un contacteur "reed" 1 conforme à l'invention, on voit que celui-ci est formé d'un plan de base 2 sur lequel prennent appui deux poutres 19, 21. On voit plus précisément que les deux poutres 19, 21 sont solidaires du plan de base 2 par l'intermédiaire de deux pieds référencés respectivement 15 et 17. Chacune des poutres 19, 21 forme avec le pied auquel elle est fixée une structure d'électrode (référencées 4 et 6 respectivement). Une coiffe 8 recouvre ces deux électrodes et forme avec le plan de base, une enceinte hermétique pour celles-ci. Comme on le verra plus loin, les contacteurs "reed" conformes au présent mode de réalisation de l'invention sont fabriqués de préférence par lots ou "batch" sur des plaquettes ou "wafers" en silicium et sont, en fin de procédé, séparés les uns des autres par découpage. Le plan de base 2 du contacteur 1 est donc constitué par un rectangle de silicium découpé dans la plaquette ayant servi à la fabrication du lot de contacteurs. Selon un autre mode de réalisation de la présente invention, on pourrait remplacer la plaquette de silicium par une plaque de verre.

Le plan de base 2 comprend une couche superficielle (dont la présence est indiquée par un épaississement des hachures sur les dessins, et qui est référencée 10) formée de dioxyde de silicium et donc électriquement isolante. On voit encore sur la figure 1 que le plan de base comprend sur sa face supérieure, deux zones électriquement conductrices distinctes 12 et 13 constituées par des plages de métallisation. Comme nous l'expliquerons plus en détail plus loin, ces zones de métallisation sont, selon le mode préféré de réalisation de la présente invention, constituées de deux couches de métal distinctes déposées sur le substrat successivement. On voit encore sur la figure 1 que, comme nous l'avons déjà dit, les deux poutres 19, 21 sont fixées chacune sur un pied 15, 17 et que de plus ces deux pieds sont fixés sur le plan de base 2 au niveau respectivement des deux plages de métallisation 12 et 13. Les deux poutres 19, 21 s'étendent horizontalement en porte-à-faux à partir des sommets des deux pieds 15, 17 et constituent avec ceux-ci deux structures d'électrodes 4, 6 réalisées chacune en une seule pièce. Toujours dans ce présent mode de réalisation, les deux électrodes sont orientées de façon à ce que les parties distales des poutres s'étendent en direction l'une de l'autre, ou plus précisément que les poutres 19, 21 s'étendent toutes deux dans le plan vertical qui contient les pieds 15, 17 des électrodes. Les électrodes 4, 6 sont, comme nous le verrons plus loin, réalisées par croissance galvanique d'un alliage ferromagnétique de préférence du fer et du nickel. Les contacteurs "reed" selon l'invention peuvent être de dimensions considérablement plus petites que celles qui ont été données plus haut en relation avec les contacteurs de l'art antérieur. Dans le mode de réalisation décrit ici d'un contacteur "reed" selon l'invention, la première électrode 6 pourrait avoir une hauteur comprise typiquement entre 20 et 35 µm, alors que la deuxième électrode 4 aurait une hauteur comprise entre 40 et 70 µm. Chacune des électrodes pourrait typiquement avoir une longueur de 500 µm (pour la partie flexible) et une largeur de 100 µm. Le chevauchement des deux électrodes s'étendrait typiquement sur une longueur de 40 µm et l'espace séparant en hauteur les deux extrémités distales des électrodes serait typiquement compris entre 10 et 15 µm en position de repos, c'est-à-dire plus précisément en l'absence de champ magnétique. L'épaisseur des poutres 19 et 21 serait également comprise entre 10 et 15 µm de manière à autoriser une certaine flexibilité de celles-ci. Les poutres que nous venons de décrire ont donc la forme de lames rectangulaires allongées et flexibles qui sont disposées sensiblement dans le prolongement l'une de l'autre. En présence d'un champ magnétique extérieur orienté parallèlement à ces lames, celles-ci vont se magnétiser et une force magnétique attractive va apparaître entre les deux extrémités des lames qui sont voisines l'une de l'autre. Les lames étant de faible épaisseur par rapport à leur longueur et donc relativement flexibles, la force attractive va amener les deux extrémités en contact l'une avec l'autre. Dans ces conditions les deux plages de métallisation 12 et 13 seront reliées électriquement l'une à l'autre et le contacteur sera donc fermé.

Le mélange de fer et de nickel utilisé pour la réalisation des électrodes présente de préférence une faible hystérèse magnétique de façon à ce qu'au moment de la disparition du champ magnétique extérieur, la magnétisation des deux poutres 19, 21 disparaisse également et que leurs deux extrémités distales cessent de s'attirer. Dans ces conditions, l'élasticité du métal rappelle les poutres vers leur positon de repos dans laquelle les deux plages de métallisation 12, 13 ne sont plus reliées électriquement.

Nous allons maintenant compléter la description du présent mode de réalisation du contacteur selon l'invention en décrivant un mode particulier de mise en oeuvre de chacun des deux procédés objets de la présente invention qui permettent de réaliser de manière avantageuse le contacteur "reed" de la présente invention.

Comme nous l'avons déjà dit, le présent mode de mise en oeuvre du procédé permet la fabrication de contacteur "reed" par lots ou "batch" sur une plaquette en silicium qui est finalement découpée pour séparer les uns des autres les contacteurs produits.

Les figures 3 à 18 qui décrivent les étapes du procédé de fabrication ne montrent chacune qu'un seul contacteur, mais il est bien évident que ces figures sont en fait des vues partielles d'une plaquette sur laquelle de nombreux contacteurs sont disposés les uns à côté des autres, un seul de ceux-ci étant visible sur la vue partielle.

Une couche de dioxyde de silicium 10 est tout d'abord créée à la surface du silicium 2 par oxydation de la plaquette dans un four en présence d'oxygène. Cette première opération fournit un substrat isolant sur lequel on va ensuite créer durant une deuxième étape, des zones conductrices distinctes 12, 13. Selon une variante, le substrat isolant sur lequel on va créer des zones conductrices, pourrait également être une plaque de verre. Les zones conductrices créées sur le verre ou sur l'oxyde de silicium sont configurées de manière à ce qu'elles se retrouvent isolées les unes des autres une fois que les contacteurs formés sur la plaquette auront été séparés les uns des autres. On réalise ces zones conductrices en créant sur le silicium oxydé des plages de métallisation 12, 13 conformes à ce qui est représenté à la figure 3. Dans le présent mode de réalisation, une couche mince, dite couche d'accrochage d'environ 40 nm d'épaisseur, en titane 12a et 13a est d'abord déposée sur l'intégralité de la surface de la plaquette par évaporation thermique. L'utilisation de titane est particulièrement avantageuse car ce métal adhère bien au dioxyde de silicium. Une métallisation d'or 12b et 13b est de préférence ensuite déposée sur le titane pour améliorer l'efficacité du dépôt galvanique. Cette dernière couche de métallisation déposée par évaporation thermique est extrêmement minces environ (200 nm). Les deux couches de métallisation ainsi produites sont ensuite gravées selon une technique classique pour produire un réseau de plages conductrices 12, 13. A ce point du procédé de fabrication, le contacteur est semblable à ce qui est représenté sur la figure 3. Les plages conductrices sont de préférence connexes sur la plaquette isolante non encore découpée. En effet, lorsqu'au cours d'une étape ultérieure du procédé, on effectuera un dépôt galvanique sur ces plages conductrices, celles-ci devront chacunes être maintenues sous tension à l'aide d'une alimentation. Le fait de prévoir une configuration dans laquelle les plages de métallisation sont connexes, a donc l'avantage de permettre de les placer toutes simultanément sous tension à l'aide de la même connexion électrique.

L'opération de configuration de la métallisation qui vient d'être décrite peut être suivie, si nécessaire, par une étape de déshydratation du substrat. Dans le présent exemple, la déshydratation durera typiquement trente minutes à une température de 220°C.

Une fois le substrat déshydraté, on dépose une première couche de photorésist 23 sur la surface de la plaquette. Ce photorésist est de préférence déposé par centrifugation. Dans le mode de réalisation représenté, cette couche de photorésist est destinée notamment, comme on le verra plus loin, à jouer le rôle de couche sacrifielle s'étendant entre le substrat et le premier niveau suspendu de la structure à réaliser, c'est-à-dire l'électrode 6 du futur contacteur. L'épaisseur de la première couche de photorésist pourra être par exemple de 2 µm.

La couche de photorésist qui vient d'être déposée est ensuite cuite. Dans le présent exemple, la cuisson est réalisée en deux étapes, une première étape de 30 minutes à 65°C, suivie d'une deuxième étape de 15 minutes 80°C.

Le photorésist est ensuite configuré à l'aide d'un deuxième masque (non représenté) pour dégager au-dessus des plages de métallisation 12, 13 des ouvertures 25, 26, 27 et 28 dites trous de moulage aux endroits où aura lieu ultérieurement la croissance galvanique. Les blocs métalliques qui seront ainsi formés dans les trous de moulage 25 et 28 constitueront les deux plots de contact 56 permettant de relier le contacteur "reed" à un circuit électronique extérieur, alors que les deux blocs métalliques qui seront formés dans les trous de moulage 26, 27 constituerons respectivement la base du pied 15 et le pied 17.

Une fois le photorésist épais configuré, le futur contacteur est semblable à ce qui est représenté à la figure 4. On fait ensuite croître des blocs métalliques 31, 32, 33 et 34 en un alliage de fer et de nickel ou en or par exemple, par dépôt galvanique dans les orifices 25, 26, 27 et 28 ménagés dans le photorésist épais. Le photorésist joue donc à ce stade le rôle de moule. A la fin de la croissance galvanique, le substrat est semblable à ce qui est représenté à la figure 5.

Une nouvelle double métallisation 36a, 36b extrêmement mince formée d'une couche d'accrochage en titane recouverte par une couche d'or est ensuite déposée par évaporation thermique sur toute la surface de la plaquette conformément à ce qui est représenté dans la figure 6.

Un nouveau photorésist épais 38 est ensuite déposé sur la deuxième métallisation et configuré pour former un moule prévu pour recevoir un deuxième dépôt galvanique. La deuxième couche de photorésist épais configurée est représentée sur la figure 7. Les trous de moulages 40, 41 ménagés dans le photorésist épais 38 ne s'étendent pas exactement à la verticale des blocs métalliques 32, 33 qui ont été formé dans la première couche de photorésist 23. On notera plus particulièrement que le trou de moulage 41 s'étend loin au-delà du bloc métallique 33, la première couche de photorésist 23 joue donc maintenant le rôle de couche sacrificielle permettant la réalisation de structures suspendues.

On réalise ensuite un dépôt galvanique d'un matériau ferromagnétique du fer-nickel par exemple, dans les orifices 40, 41 ménagés dans la deuxième couche de photorésist 38 pour constituer d'une part un deuxième étage 43 pour le pied 15 de la deuxième électrode 4 et d'autre part la poutre formant la première électrode 6. On arrête la croissance galvanique avant que l'alliage de fer-nickel n'ait atteint le niveau de la surface du photorésist 38. La figure 8 représente la plaquette à ce stade du procédé. Précisons que, de manière tout à fait générale, selon le procédé de la présente invention, il n'est pas nécessaire qu'il y ait superposition même partielle entre les blocs métalliques formés par croissance galvanique dans une couche de photorésist et ceux formés dans la couche suivante. Les structures métalliques formées dans la couche supérieure pouvant le cas échéant, être entièrement suspendues ou libres.

On dépose ensuite, sur le fer-nickel, par croissance galvanique toujours, un engraissement d'or 45 prévu pour améliorer le contact électrique entre les deux électrodes 4, 6 lorsque leurs parties distales 19, 21 se touchent durant le fonctionnement du contacteur. On voit sur la figure 9 l'état du contacteur une fois que le dépôt de l'engraissement d'or est terminé.

Une troisième couche de photorésist épais 47 est ensuite réalisée sur toute la surface de la plaquette. L'épaisseur du photorésist déposé durant cette étape est égale à l'écart séparant les deux poutres 19, 21 dans le sens de la hauteur dans le contacteur 1 terminé. Cette troisième couche de photorésist 47 est également configurée pour réaliser un trou de moulage 48 prévu pour recevoir à l'étape suivante le troisième niveau du pied 15 de la deuxième électrode 4. Le troisième niveau de photorésist 47 configuré est visible sur la figure 10.

Un troisième dépôt galvanique de fer-nickel ou d'or par exemple est ensuite réalisé à l'intérieur de l'orifice pratiqué dans le photorésist conformément à ce qui est représenté à la figure 11.

Une nouvelle double couche mince de titane et d'or 50a, 50b est ensuite réalisée sur toute l'étendue de la plaquette par évaporation thermique conformément à ce qui est représenté sur la figure 12.

Une quatrième couche de photorésist épais 52 est ensuite réalisée sur toute l'étendue de la plaquette. Ce photorésist est alors configuré pour réaliser un orifice 54 pour le moulage de la poutre 19 formant la deuxième électrode 4 qui sera elle aussi réalisée par dépôt galvanique dans une étape ultérieure. La quatrième couche de photorésist 52 configurée est également visible sur la figure 13.

Une couche d'or 53 est d'abord constituée par dépôt galvanique dans le fond du trou de moulage 54 pratiqué dans le photorésist 52. Cette couche d'or 53 constitue un engraissement sur la poutre 19 formant la deuxième électrode 4 qui servira comme l'engraissement d'or 45 qui a été réalisé précédemment sur la poutre 21 formant la première électrode 6 pour favoriser le contact électrique entre celles-ci. La figure 14 représente le contacteur à la fin de l'étape du dépôt de ce deuxième engraissement d'or.

Le noyau en fer-nickel de la poutre 19 formant la deuxième électrode 4 est ensuite réalisé par un dernier dépôt galvanique. La figure 15 représente le contacteur "reed" 1 selon l'invention une fois toutes les étapes de dépôt galvanique terminées. L'écartement entre les deux électrodes 4, 6 étant dans ce mode de réalisation déterminé uniquement par l'épaisseur de la troisième couche de photorésist épais, il sera possible de produire des contacteurs avec des tolérances extrêmement fines dans le positionnement des électrodes.

Le contacteur est ensuite soumis à un réactif d'attaque pour dégager soit en une seule opération soit par étapes, les deux électrodes 4,6 et donc éliminer aussi bien les couches de photorésist 23, 38, 47 et 52 que les métallisations d'or et de titane 36 et 50. On voit sur la figure 16 les deux électrodes 4, 6 du contacteur terminées. Les électrodes 4, 6 étant essentiellement réalisées dans un alliage de fer-nickel, elles sont ferromagnétiques et donc fortement magnétisables. La réalisation des poutres 19, 21 selon le procédé par couches successives qui vient d'être décrit permet de donner à celles-ci une épaisseur déterminée. Cette épaisseur étant choisie de manière à fournir la flexibilité nécessaire pour permettre aux extrémités distales des deux poutres de venir se toucher en présence d'un champ magnétique relativement faible. Pour éviter tout risque d'oxydation de l'alliage de fer-nickel, les électrodes sont ensuite placées dans une enceinte hermétique remplie d'un gaz inerte. A cet effet, on colle sur la plaquette un capot alvéolé 8 réalisé par exemple en verre micro-usiné qui une fois collé sur la plaquette enfermera chaque paire d'électrodes 4,6 dans une alvéole individuelle (l'épaisseur de colle joignant le capot au substrat est référencée 60 sur la figure 17). La figure 17 représente partiellement la plaquette sur laquelle le capot alvéolé 8 a été collé.

A ce stade de la réalisation, une plaquette unique recouverte d'un capot 8 comprenant une multiplicité d'alvéoles (seul un fragment de cet assemblage étant représenté sur la figure 17) regroupe tout un lot de contacteurs. L'assemblage de la plaquette et du capot définit donc une multiplicité de cavités dont approximativement la moitié enferme la paire d'électrodes d'un contacteur, alors que les autres cavités enferment des plots de contact 56.

La distribution exacte des contacteurs et des plots de contact 56 dans les différentes alvéoles dépend naturellement de la forme particulière des masques utilisés pour la configuration des couches de photorésist. Le lot de contacteurs assemblés doit maintenant être scié pour séparer les contacteurs les uns des autres.

Cette opération s'effectue de préférence en deux étapes. Dans une première étape la matière du capot est entaillée sur une profondeur suffisante pour la rendre aisément cassable. Cette opération produit les entailles 58 visibles sur la figure 18. Une fois cette opération effectuée la plaquette est, dans une deuxième étape, découpée pour séparer tous les contacteurs individuels les uns des autres. Une fois la séparation des différents contacteurs réalisés, il est facile de casser les fragments de capot qui sont situés au-dessus de chacun des plots de contact 56 puisque ces fragments ont déjà été entaillés durant la première étape de sciage. Une fois ces fragments de capot retirés, les plots de contact 56 sont aisément accessibles pour réaliser les connexions du contacteur terminé avec un circuit électrique extérieur. L'étape de découpage qui vient d'être décrite fournit typiquement plusieurs milliers de contacteurs à partir d'une plaquette de 10 cm de diamètre.

Les figures 19 et 20 représentent un contacteur "reed" selon un deuxième mode de réalisation de la présente invention. Dans ce deuxième mode de réalisation, la poutre 121 formant la première électrode 106 est fixée directement à la plage conductrice 113 du substrat 102, contrairement à la deuxième électrode 104, l'électrode 106 ne comprend donc pas de pied. Dans ce mode de réalisation, on n'utilise que trois couches de photorésist épais pour la fabrication du contacteur au lieu de quatre dans le mode de réalisation décrit plus haut. La première électrode 106 n'étant évidemment pas flexible dans le présent mode de réalisation, la poutre 119 de la deuxième électrode 104 devra à elle seule marquer un fléchissement suffisant en présence d'un champ magnétique extérieur pour fermer le contacteur.

La figure 21 représente un contacteur "reed" selon un troisième mode de réalisation de la présente invention. Comme on peut le voir sur la figure, dans ce mode de réalisation la poutre 219 de l'électrode 204 et la poutre 221 de l'électrode 206 sont disposées dans le même plan parallèle au plan de base 202. La flexion des poutres qui produit l'ouverture ou la fermeture du contacteur s'effectue ici latéralement c'est-à-dire parallèlement au plan de base 202. Cette variante de l'invention présente l'avantage de nécessiter moins d'étape de dépôt et de configuration pour sa réalisation.

En se référant maintenant aux figures 22 à 33, nous allons décrire un exemple de mise en oeuvre d'un deuxième procédé de fabrication de microstructure métallique tridimensionnelle suspendues selon la présente invention. Le mode particulier de mise en oeuvre décrit ci-après permet de réaliser le contacteur "reed" selon l'invention en un nombre d'étapes intérieur au nombre d'étape nécessaire avec le premier procédé selon la présente invention.

Jusqu'à l'étape d'exposition de la première couche de photorésist 23 (figure 4) à un rayonnement ultra-violet à travers un masque de configuration, les étapes du présent deuxième procédé peuvent être mises en oeuvre de façon identique à celles décrites plus haut en relation avec l'exemple de mise en oeuvre du premier procédé.

Chaque fabricant de photorésist fournit avec son produit des valeurs d'exposition recommandées pour la configuration. Ces valeurs recommandées sont destinées à l'obtention de rapports d'aspect le plus élevé possible pour les reliefs du photorésist une fois celui-ci configuré. Si l'on désire au contraire obtenir des rapports d'aspect relativement faible, on ne suivra pas forcément les recommandations du fabricant. Les auteurs de la présente invention, on observé notamment qu'avec le photorésist connu sous la dénomination shipley Microposit R S1400-27, le fait de dépasser considérablement les valeurs d'exposition recommandées permet d'obtenir des rapports d'aspect relativement faibles conformément à ce qui est nécessaire pour la mise en oeuvre du présent deuxième procédé.

Le photorésist est donc d'abord exposé puis développé à l'aide d'un agent d'attaque chimique, par exemple celui connu sous la dénomination Shipley Microposit® 351 dilué dans une proportion de (1:3). Le substrat est ensuite rincé puis recuit, pour fournir la structure représentée à la figure 22. Conformément à ce qui est représenté sur la figure, les reliefs configurés dans la couche 23 présentent des rapports d'aspect relativement faibles. En d'autres termes, les bords des quatres ouvertures 25, 26, 27, et 28 sont nettement inclinés et non pas verticaux. Dans le présent exemple, nous avons dit que le faible rapport d'aspect est du à la surexposition du photorésist mais il est bien clair que de nombreux autres moyens sont envisageables pour obtenir ce faible rapport d'aspect (sous-exposition, photorésist particulier, etc).

Une fois le photorésist configuré, on forme à sa surface une nouvelle métallisation d'or 36. En vertu du faible rapport d'aspect présenté par les parois des ouvertures 25, 26, 27 et 28, cette métallisation peut, comme on s'en rendra compte sur la figure 23, s'étendre sans interruption entre le fond desdites ouvertures et le dessus du photorésist 23. Cette configuration permet à la nouvelle métallisation 36 d'être intégralement en contact électrique avec les plages de métallisation 12 et 13 formées sur le substrat. Cette caractéristique est nécessaire pour permettre la réalisation ultérieure d'un dépôt galvanique sur la métallisation 36.

L'étape suivante est le couchage d'un premier photorésist épais 38. Une fois cette couche 38 formée sur la métallisation 36, la plaquette est semblable à ce qui est représenté à la figure 24. On exécute ensuite une nouvelle étape de configuration pour réaliser des trous de moulage 37, 39, 40 et 41 à l'intérieur desquels sera réalisée ultérieurement la croissance galvanique. Les parois de ces trous de moulage auront elles de préférence, contrairement aux parois des ouvertures 25, 26, 27 et 28 décrites dans une étape précédente, un rapport d'aspect élevé. Une fois le photorésist épais configuré, le futur contacteur est semblable à ce qui est représenté à la figure 25. On fait ensuite croître, par dépôt galvanique, à partir des zones de métallisation formant le fond des trous de moulage 37, 39, 40 et 41, une première série de blocs métalliques 21, 42, 43 et 44. Le photorésist joue donc à ce stade le rôle de moule. A la fin de la croissance galvanique, le substrat est semblable à ce qui est représenté à la figure 26. On notera en particulier que le bloc métallique 21 s'étend sur une certaine longueur au dessus de la première couche de photorésist 23 qui joue donc maintenant le rôle de couche sacrificielle permettant la réalisation de la première structure suspendue qui constitue, dans le présent exemple, l'électrode 6 du futur contacteur.

On dépose ensuite, sur le fer-nickel, par croissance galvanique toujours, un engraissement d'or 45 destiné à améliorer le contact électrique entre les deux électrodes 4, 6 lorsque leurs parties distales 19, 21 se toucheront durant le fonctionnement du contacteur. Cet engraissement d'or pourra avoir une épaisseur de 0,5 µn. On voit sur la figure 27 l'état du contacteur une fois que le dépôt de l'engraissement d'or est terminé.

Une troisième couche de photorésist 47 est ensuite réalisée sur toute la surface de la plaquette. L'épaisseur du photorésist déposé durant cette étape est égale à l'écart qui va séparer les deux poutres 19, 21 dans le sens de la hauteur dans le contacteur 1 terminé. Cette troisième couche de photorésist 47 est également configurée afin de réaliser une ouverture 48 à la verticale du bloc de métal 43 constituant la base du pied 15 de la future électrode 4 du contacteur reed. Comme on peut le voir sur la figure 29, les parois de l'ouverture 48 qui vient d'être réalisée présentent également un faible rapport d'aspect.

Une fois cette étape de configuration du photorésist terminée, on dépose sur la surface de celui-ci une nouvelle métallisation 50. A ce stade du procédé, la structure est conforme à ce qui est représenté sur la figure 30.

Une quatrième couche de photorésist épais 52 est ensuite réalisée sur toute l'étendue de la plaquette. Ce photorésist est alors configuré pour réaliser un orifice 54 prévu pour le moulage ultérieur la poutre 19 formant la deuxième électrode 4 du contacteur. La quatrième couche de photorésist 52 configurée est visible sur la figure 31.

Pour réaliser la poutre 19, on forme d'abord, par dépôt galvanique, une couche d'or 53 dans le fond du trou de moulage 54.

Le noyau en fer-nickel de la poutre 19 formant la deuxième électrode 4 est ensuite réalisé par un dernier dépôt galvanique. La figure 32 représente le contacteur "reed" 1 selon l'invention une fois toutes les étapes de dépôt galvanique terminées. La couche d'or 53 qui a été déposée avant le mélange de fer-nickel forme maintenant une couche de contact sous l'électrode 4 du contacteur "reed". Notons encore que l'écartement entre les deux électrodes 4, 6 est dans le présent mode de réalisation déterminé uniquement par l'épaisseur de la troisième couche de photorésist épais. Il sera donc possible de produire des contacteurs avec des tolérances extrêmement fines dans le positionnement des électrodes.

Le contacteur est ensuite soumis à un réactif d'attaque pour dégager soit en une seule opération soit par étapes, les deux électrodes 4,6 et donc éliminer aussi bien les couches de photorésist 23, 38, 47 et 52 que les métallisations d'or et de titane 36 et 50. Une fois les électrodes complètement dégagées, le contacteur présente l'aspect de celui qui est représenté sur la figure 33.

Finalement, rappelons que le contacteur "reed" selon l'invention peut évidemment être réalisé selon un procédé de micro-usinage différent de ceux de la présente invention, et que la portée de la présente invention est définie par les revendications annexées.

## Revendications

1. Contacteur micro-usiné par un procédé de fabrication par méthode galvanique à partir d'un substrat (2;102) comprenant deux zones électriquement conductrices distinctes (12,13;112,113), ledit contacteur comportant deux poutres (19,21;l19,121) conductrices, lesdites poutres comprenant chacune une extrémité distale, lesdites extrémités distales étant voisines l'une de l'autre et l'une au moins étant mobile par rapport à l'autre entre une première position dite ouverte dans laquelle elles sont séparées l'une de l'autre par un espace, et une deuxième position dite fermée dans laquelle elles sont en contact l'une avec l'autre, ledit contacteur comprenant encore des moyens de rappel pour rappeler lesdites extrémités distales vers ladite position ouverte, lesdites poutres (19,21;119,121) étant en outre réalisées au moins partiellement dans un matériau magnétisable de manière à ce que lorsqu'elles sont soumises à un champ d'induction magnétique d'intensité suffisante, lesdites extrémités distales soient amenées dans ladite position fermée, ledit contacteur étant caractérisé en ce que lesdites poutres (19,21;119,121) sont solidaires dudit substrat au niveau desdites deux zones conductrices, en ce que lesdites poutres (19,21;119,121) sont reliées respectivement à des moyens de connexion électrique (56), et en ce que l'une au moins (19,21;119) desdites poutres prend appui sur ledit substrat par l'intermédiaire d'un plot (15,17;115) formé d'un bloc de métal sur lequel elle est montée.

2. Contacteur selon la revendication 1, caractérisé en ce qu'il comprend une coiffe (8;108) qui recouvre les poutres (19,21;119,121) et qui est fixée sur ledit substrat (2;102) pour former avec ce dernier une enceinte fermée, et en ce que lesdits moyens de connexion (56) sont disposés à l'extérieur de ladite enceinte.

3. Procédé de fabrication d'un contacteur micro-usiné selon la revendication 1, caractérisé en ce que chaque poutre (21,19) est obtenue en reproduisant deux fois la succession des étapes a) à g), puis en libérant au moins une extrémité distale desdites poutres dans une étape h), lesdites étapes consistant à :
- a) créer une première couche (23,47) de photorésist sur une face dudit substrat;
- b) configurer ladite première couche de photorésist de manière à réaliser dans l'épaisseur de celle-ci au moins un espace libre de croissance (25,27,28,29) découvrant ladite face du substrat, ou la surface d'un plot déjà obtenu;
- c) faire croître par dépôt galvanique un plot de métal (31,32,33,34) à l'intérieur dudit espace libre, jusqu'à affleurement du métal à la surface du photorésist;
- d) créer un niveau de métallisation (36) à la surface de ladite première couche de photorésist;
- e) déposer une nouvelle couche (38) de photorésist sur ledit niveau de métallisation;
- f) configurer ladite nouvelle couche de photorésist de manière à réaliser dans l'épaisseur de celle-ci au moins un espace libre de croissance (40,41,54) découvrant ledit niveau de métallisation;
- g) faire croître par dépôt galvanique un plot de métal (43,21,19) à l'intérieur dudit espace libre réalisé dans la nouvelle couche de photorésist;
- h) éliminer les couches de photorésist et les parties non fonctionnelles des niveaux de métallisation.

4. Procédé selon la revendication 3 caractérisé en ce que la première poutre (21) est obtenue en exécutant seulement les étapes "d" à "f" du procédé et se trouve solidaire du substrat.

5. Procédé de fabrication d'un contacteur micro-usiné selon la revendication 1, caractérisé en ce que chaque poutre (21,19) est obtenue en reproduisant deux fois la succession des étapes a) à f), puis en libérant les extrémités distales desdites poutres dans une étape g), lesdites étapes consistant à :
- a) déposer une première couche (23) sensiblement uniforme de photorésist sur la surface du substrat, ledit substrat présentant au moins une zone conductrice;
- b) configurer ladite première couche de photorésist de manière à réaliser dans l'épaisseur de celle-ci au moins un espace libre (25,27,28,29) découvrant au moins partiellement ladite zone conductrice, ledit espace libre présentant des bords nettement inclinés;
- c) revêtir la couche configurée d'une métallisation (36) d'un seul tenant s'étendant aussi bien sur ladite zone conductrice découverte que sur ladite couche de photorésist;
- d) déposer une nouvelle couche de photorésist (38) sensiblement uniforme;
- e) configurer ladite nouvelle couche de photorésist de manière à réaliser dans l'épaisseur de celle-ci au moins un espace libre de croissance (40,41) découvrant ladite métallisation;
- f) faire croître par dépôt galvanique un plot de métal (43,21) à l'intérieur dudit espace libre réalisé dans la nouvelle couche de photorésist;
- g) éliminer les couches de photorésist et les parties non fonctionnelles de métallisation.

6. Procédé selon la revendication 3 ou 5, caractérisé en ce que l'étape initiale comporte les opérations suivantes:
- créer une couche de métallisation d'accrochage (12a,13a;112a,113a) sur des zones déterminées du substrat;
- créer une couche de métallisation secondaire (12b,13b;112b,113b) en un métal non oxydable sur ladite couche de métallisation d'accrochage.

## Patentansprüche

1. Kontaktgeber, der mittels eines Herstellverfahrens durch galvanische Methode ausgehend von einem Substrat (2; 102) mit zwei elektrisch leitenden getrennten Zonen (12, 13; 112, 113) mikrobearbeitet ist, welcher Kontaktgeber zwei leitende Zungen (19, 21; 119, 121) umfaßt, welche Zungen jede ein distales Ende umfassen, welche distalen Enden einander benachbart sind und von denen mindestens eines relativ zu dem anderen zwischen einer ersten, als offen bezeichneten Position, in der sie voneinander durch einen Zwischenraum getrennt sind, und einer zweiten, als Schließposition bezeichneten Position beweglich ist, in der sie miteinander in Kontakt sind, welcher Kontaktgeber ferner Rückstellmittel für das Vorspannen der distalen Enden in Richtung der offenen Position umfaßt, welche Zungen (19, 21; 119, 121) ferner mindestens teilweise aus einem magnetisierbaren Material hergestellt sind, derart, daß, wenn sie einem magnetischen Induktionsfeld hinreichender Intensität unterworfen werden, die distalen Enden in die Schließposition gebracht werden, welcher Kontaktgeber dadurch gekennzeichnet ist, daß die Zungen (19, 21; 119, 121) mit dem Substrat in Höhe der beiden leitenden Zonen verbunden sind, daß die Zungen (19, 21; 119, 121) jeweils mit elektrischen Anschlußmitteln (56) verbunden sind und daß mindestens eine (19, 21; 119) der Zungen sich an dem Substrat über einem Pfosten (15, 17; 115) abstützt, der aus einem Metallblock gebildet ist, auf dem sie montiert ist.

2. Kontaktgeber nach Anspruch 1, dadurch gekennzeichnet, daß er eine Haube (8; 108) umfaßt, welche die Zungen (19, 21; 119, 121) überdeckt und die an dem Substrat (2; 102) befestigt ist, um mit diesem einen geschlossenen Raum zu bilden, und daß die Anschlußmittel (56) außerhalb des Raumes angeordnet sind.

3. Verfahren zum Herstellen eines mikrobearbeiteten Kontaktgebers nach Anspruch 1, dadurch gekennzeichnet, daß jede Zunge (21, 19) durch zweimaliges Reproduzieren der Schritte a) bis g) erhalten wird, wonach mindestens ein distales Ende der Zungen in einem Schritt h) freigesetzt wird, welche Schritte sind:
a) Erzeugen einer ersten Schicht (23, 47) aus Photoresist auf einer Seite des Substrats;
b) Konfigurieren der ersten Schicht aus Photoresist derart, daß in der Dicke derselben mindestens ein aufwachsfreier Raum (25, 27, 28, 29) gebildet wird, der die Fläche des Substrats oder die Oberfläche eines bereits erhaltenen Pfostens freimacht;
c) Aufwachsenlassen mittels galvanischem Auftrag eines Metallpfostens (31, 32, 33, 34) im Inneren des Freiraums, bis das Metall mit der Photoresistoberfläche bündig ist;
d) Erzeugen eines Metallisationsniveaus (36) auf der Oberfläche der ersten Photoresistschicht;
e) Aufbringen einer neuen Schicht (38) aus Photoresist auf dem Metallisationsniveau;
f) Konfigurieren der neuen Photoresistschicht derart, daß in der Dicke derselben mindestens ein aufwachsfreier Raum (40, 41, 54) gebildet wird, der das Metallisationsniveau freilegt;
g) Aufwachsenlassen mittels galvanischem Auftrag eines Metallpfostens (43, 21, 19) im Inneren des in der neuen Photoresistschicht hergestellten Freiraums;
h) Eliminieren der Photoresistschichten und der nicht funktionellen Partien des Metallisationsniveaus.

4. Verfahren nach Anspruch 3, dadurch gekennzeichnet, daß die erste Zungen (21) durch Ausführen nur der Schritte d) bis f) des Verfahrens erhalten wird und mit dem Substrat verbunden ist.

5. Verfahren zum Herstellen eines mikrobearbeiteten Kontaktgebers nach Anspruch 1, dadurch gekennzeichnet, daß jede Zunge (21, 19) durch zweimaliges Reproduzieren der Abfolge der Schritte a) bis f) erhalten wird und nachfolgendes Freisetzen der distalen Enden der Zungen in einem Schritt g), welche Schritte sind:
a) Aufbringen einer ersten im wesentlichen gleichförmigen Photoresistschicht (23) auf die Substratoberfläche, wobei das Substrat mindestens eine leitende Zone aufweist;
b) Konfigurieren der ersten Photoresistschicht derart, daß in der Dicke derselben mindestens ein Freiraum (25, 27, 28, 29) gebildet wird, der mindestens teilweise die leitende Zone freilegt, welcher Freiraum deutlich schrägverlaufende Ränder besitzt;
c) Beschichten der konfigurierten Schicht mit einer durchgehenden Metallisierung (36), die sich sowohl über die freigelegte leitende Zone als auch über die Photoresistschicht erstreckt;
d) Deponieren einer neuen Photoresistschicht (38), die im wesentlichen gleichförmig ist;
e) Konfigurieren der neuen Photoresistschicht derart, daß in der Dicke derselben mindestens ein aufwachsfreier Raum (40, 41) gebildet wird, der die Metallisierung freilegt;
f) Aufwachsenlassen mittels galvanischem Auftrag eines Metallpfostens (43, 21) im Inneren des Freiraums, der in der neuen Photoresistschicht gebildet worden ist;
g) Eliminieren der Photoresistschichten und der nichtfunktionellen Partien der Metallisierung.

6. Verfahren nach Anspruch 3 oder 5, dadurch gekennzeichnet, daß die Anfangsetappe die folgenden Operationen umfaßt:
- Herstellen einer metallischen Verankerungsschicht (12a, 13a; 112a, 113a) auf bestimmten Zonen des Substrats;
- Herstellen einer Sekundärmetallisierungsschicht (12b, 13b; 112b, 113b) aus einem nicht oxidierbaren Metall auf der metallischen Verankerungsschicht.

## Claims

1. Contactor micro-machined by a process of fabrication by galvanic method onto a substrate (2;102) comprising two distinct electrically conducting zones (12,13;112,113), said contactor including two conducting beams (19,21;119,121), said beams each comprising a distal extremity, said distal extremities being near each other and one of them being mobile with respect to the other between a first open position in which they are separated from each other by a space, and a second closed position in which they are in contact with each other, said contactor further comprising recall means for recalling said distal extremities towards said opened position, said beams (19,21;119,121) being further realized at least partially in a magnetizable material such that when they are submitted to a magnetic induction field of sufficient intensity, said distal extremities are brought to said closed position, said contactor being characterized in that said beams (19,21;119,121) engage said substrate at the level of said two conducting zones, in that said beams (19,21;119,121) are connected respectively to electrical connection means (56) and in that at least one (19,21;119,121) of said beams are supported on said substrate by means of a foot (15,17;115) consisting in a metallic pin on which they are mounted.

2. Contactor according to claim 1, characterized in that it comprises a cap (8;108) which covers the beams (19,21;119,121) and which is fixed to said substrate (2;102) to form therewith a closed chamber, and in that said the connection means (56) are located on the exterior of said chamber.

3. Process of fabrication of a micro-machined contactor according to claim 1, characterized in that each beam (21,19) is obtained by making twice the sequence of steps a) to g), then by allowing at least one distal extremity of said beams to be free in a step h), said steps comprising :
- a) creating a first layer (23,47) of photoresist on one face of said substrate;
- b) configuring said first layer of photoresist so as to realize in the thickness thereof at least a free growth space (25,27,28,29) revealing said face of the substrate, or the surface of a pin previously obtained;
- c) growing by electrodeposition a metallic pin (31,32,33,34) in the interior of said free space, until the appearance of the metal at the surface of the photoresist;
- d) creating a metallisation level (36) at the surface of said first layer of photoresist;
- e) depositing a new layer of photoresist on said metallisation level;
- f) configuring said new layer of photoresist so as to realize in the thickness thereof at least a free growth space (40,41,54) covering said metallisation level;
- g) growing by electrodeposition a metallic pin (43,21,19) at the interior of said free space realized in the new layer of photoresist;
- h) eliminating the layers of photoresist and the non-functional parts of the levels of metallisation.

4. Process according to claim 3, characterized in that the first beam (21) is obtained by executing only the steps "d" to "f" of the process and is then bounded to the substrate.

5. Process of fabrication of a micro-machined contactor according to claim 1, characterized in that each beam (21,19) is obtained by making twice the sequence of steps a) to f), then by allowing the distal extremities of said beams to be free in a step g), said steps comprising :
- a) deposing a first substantially uniform layer (23) of photoresist on the surface of the substrate, said substrate having at least one conducting zone;
- b) configuring said first layer of photoresist so as to realize in its thickness at least a free space (25,27,28,29) revealing at least partially said conducting zone, said free space having markely slopy edges;
- c) covering the configured layer with an unbroken metallisation (36) extending over said revealed conducting zone as well as over said layer of photoresist;
- d) depositing a new layer of substantially uniform photoresist (38);
- e) configuring said new layer of photoresist so as to realize in the thickness at least a free growth space (40,41) revealing said metallisation;
- f) growing by electrodeposition a metal pin (43,21) at the interior of said free space realized in the new layer of photoresist;
- g) eliminating said layers of photoresist and the non-functional parts of metallisation.

6. Process according to claim 3 or 5, characterized in that the initial step includes the following operations :
- creating a metallisation layer of affixation (12a,13a;112a,113a) on determined zones of the substrate;
- creating a secondary metallisation layer (12b,13b;112b,113b) in a non-oxidizable metal on said metallisation layer of affixation.
